# EUROPÄISCHE PATENTSCHRIFT

(11) **EP 2 419 910 B1**
(45) Veröffentlichungstag und Bekanntmachung des Hinweises auf die Patenterteilung: **16.04.2014**
(21) Anmeldenummer: 09776559.8
(22) Anmeldetag: 16.04.2009
(51) Int. Cl.: H01F 5/00

(54) **WICKLUNG UND HERSTELLUNGSVERFARHEN EINER WICKLUNG**
WINDING AND METHOD FOR PRODUCING A WINDING
ENROULEMENT ET PROCÉDÉ DE FABRICATION D'UN ENROULEMENT

(43) Veröffentlichungstag der Anmeldung: 22.02.2012
(73) Patentinhaber: Siemens Aktiengesellschaft, 80333 München (DE)
(72) Erfinder: HANOV, Rudolf, 73235 Weilheim (DE)
(86) Internationale Anmeldenummer: PCT/EP2009/002976
(87) Internationale Veröffentlichungsnummer: WO 2010/118762

(56) Entgegenhaltungen:
- EP-A1- 0 077 240
- EP-A1- 0 557 608
- DE-A1- 2 609 548
- DE-A1- 3 205 048
- DE-A1- 3 214 171
- US-A- 5 428 337
- US-A- 5 563 582

## Beschreibung

Die Erfindung betrifft eine Wicklung für einen Transformator mit einem gewickelten elektrischen Leiter, wobei der elektrische Leiter eine elektrische Isolation aufweist. Des Weiteren betrifft die Erfindung ein Verfahren zur Herstellung einer Wicklung.

Die Herstellung eines Leistungstransformators als Gießharztransformator oder als Verteiltransformator für Hochspannungsnetze ist ein sehr arbeits- und kostenintensiver Prozess. Insbesondere die Wicklung der Spulen für die Unter- und Oberspannungswicklung ist derzeit nur in mehreren und aufwendigen Arbeitsschritten möglich. Hierzu werden Teilwicklungen von einem aufgewickelten Draht auf einer Wicklungsmaschine dergestalt aufgewickelt, dass der notwendige Wicklungsdurchmesser erreicht ist. Anschließend werden die so hergestellten Teilwicklungen mittels entsprechender Verbindungselemente miteinander als Ober- oder Unterspannungswicklung verbunden, wie beispielsweise in der DE 198 09 572 C2 beschrieben.

Ebenfalls beschreibt die DE 260 95 48 C2 eine Wicklungsanordnung für Starkstromtransformatoren mit Eisenkern und Spulen, wobei die Leiterabmessung in axialer Richtung der Spulenhöhe entspricht und sämtliche Windungen jeder Spule in Reihe geschaltet sind, wobei die Anzahl der Windungen pro Spule von der Mitte zu dem Ende der Wicklung abnehmen.

Des Weiteren beschreibt die DE 32 14 171 A1 einen Starkstromtransformator mit Drosselspule, wobei eine Scheibenspule mehrere Windungen enthält, in der jeweils in Reihe geschaltete Teilleiter auf ein und derselben Radialebene zum Kernschenkel liegen.

Ebenfalls beschreibt die DE 15 39 623 eine Einrichtung zur Erzeugung von homogenen Magnetfeldern mit sehr hoher Feldstärke. Der Streufluss im Außenraum der Einrichtung zur Erzeugung von homogenen Magnetfeldern durch zwei Gruppen parallel von Strömen entgegengesetzter Richtung durchflossener Leiter angeordnet, so dass das äußere Magnetfeld praktisch reduziert wird.

Ebenfalls beschreibt die DE 245 748 A1 eine Wicklung mit Hochstromableitern.

Wünschenswert wäre es, wenn die elektrische Wicklung einstückig hergestellt werden könnte, da damit Abstände zwischen den Teilwicklungen vermieden werden können.

Aufgabe der vorliegenden Erfindung ist es, eine Wicklung und ein Verfahren zur Herstellung einer Wicklung bereitzustellen, das die Herstellung einer einstückigen Spule gewährleistet.

Die Aufgabe wird gelöst durch eine Wicklung gemäß den Merkmalen des Patentanspruchs 1.

Des Weiteren wird die Aufgabe gelöst durch ein Verfahren gemäß dem Patentanspruch 11.

Erfindungsgemäß ist vorgesehen, dass auf einem Träger mindestens zwei elektrische Leiter angeordnet sind, wobei die elektrischen Leiter gegeneinander isoliert sind und der Träger eine gebogene Form aufweist. Der Träger wird als Leitungsband durch Verformung mittels einer Vorrichtung so verformt, dass der Radius zur fertigen Wicklung durch das so verformte Trägerband gewährleistet ist. Hierdurch ist es möglich, eine Wicklung als fortlaufende, einstückige Spule herzustellen, so dass eine elektrische Verbindung mit den normalerweise notwendigen Teilwicklungen der Spule entfällt. Vorteilhafterweise werden hierdurch Spannungsbeanspruchungen zwischen den einzelnen Wicklungen auf ein Mindestmaß reduziert, so dass insbesondere hochspannungsfeste Wicklungen hergestellt werden können.

Hierdurch entfällt ebenfalls die in der Vergangenheit notwendige Abwicklung eines elektrischen Leiters, beispielsweise ein Kupfer- oder Aluminiumdraht, und eine anschließende, zumeist sehr arbeitsintensive Aufwicklung des elektrischen Leiters auf einen Wicklungskörper. Durch die Möglichkeit, die elektrischen Leiter auf dem Träger relativ zueinander anzuordnen, kann die Spannungsbeanspruchung und elektrische Wechselwirkung der elektrischen Leiter untereinander sehr genau und definiert vorgegeben werden.

Es ist vorgesehen, dass der Träger in Form einer zylindrischen Spirale als Wendel beziehungsweise Helix ausgestaltet und damit eine einstückige Herstellung des elektrischen Leiters gewährleistet ist. Gerade durch die Wendelform als Träger ist gewährleistet, dass die entsprechende Spule praktisch im Endlosverfahren hergestellt werden kann, so dass lediglich die unterschiedlichen Radien der Wicklungen und/oder die axiale Erstreckung der einzig imitierende Faktor bei der Herstellung der Wicklung ist.

Vorteilhafterweise ist ein Trägerelement als einschlägige Scheibe ausgeschaltet, wobei das Trägerelement mittels Aussparungs- und/oder Verbindungselementen mit weiteren Trägerelementen zu einem Träger kombinierbar ist. Aufgrund der modular möglichen Bauweise des Trägers bestehend aus Trägerelementen kann im Rahmen des Herstellungsprozesses schnell und einfach ein Träger gebildet werden.

In einer vorteilhaften Ausgestaltung der Wicklung ist vorgesehen, dass der Träger durch eine lasertechnische Behandlung in elektrisch leitende Zonen als elektrischer Leiter und in elektrisch isolierende Zonen als Isolation aufteilbar ist. Des Weiteren ist vorgesehen, dass der Träger durch eine galvanische Behandlung in elektrisch leitende Zonen als elektrischer Leiter und in elektrisch isolierende Zonen als Isolation aufteilbar ist. Mittels einer lasertechnischen und/oder galvanischen Behandlung des Trägers können somit einzelne elektrisch leitende und elektrisch isolierende Regionen definiert und hierdurch eine entsprechende Wicklung auf dem Träger konzipiert werden. Die dabei notwendigen Arbeits- und Behandlungsverfahren gewährleisten eine einfache und definierte Herstellung der elektrisch isolierenden und elektrisch leitenden Zonen. Alternativ ist auch eine mechanische Behandlung des Trägers zur Erzeugung von leitenden und/oder nichtleitenden Regionen möglich.

Des Weiteren ist vorteilhafterweise vorgesehen, dass in den Träger zur Einbringung von elektrisch leitenden Materialien, insbesondere Kohlenstoffnanoröhrchen, Aussparungen vorhanden sind, wobei die elektrisch leitenden Materialien den elektrischen Leiter definieren. Durch die Einbringung von elektrisch leitenden Materialien in zuvor im Träger definierten Aussparungen können schnell und einfach elektrische Leitungsbahnen definiert und hergestellt werden. Um eine ausreichende Isolation zwischen einzelnen Segmenten des Trägers zu gewährleisten, ist vorgesehen, dass zwischen einzelnen Segmenten des Trägers eine Isolationsfolie während des Herstellungsvorgangs einzubringen ist.

Zum Ausgleich von möglichen unterschiedlichen Spannungsbeanspruchungen in verschiedenen Segmenten der Wicklung beziehungsweise des Trägers ist vorgesehen, dass die Breite und/oder der Querschnitt der elektrischen Leiter auf dem Träger ortsabhängig variieren. Durch die Variation der Breite und/oder des Querschnitts des elektrischen Leiters können elektrische Beanspruchungen, insbesondere Spannungsüberbeanspruchungen, durch die baulichen Maßnahmen kompensiert werden. Ebenfalls ist es möglich aufgrund der Wärmeentwicklung innerhalb der Wicklung und/oder des Trägers die Anzahl und/oder Abmessungen der Leiter in bestimmten Segmenten der Wicklung so zu verändern, dass eine nahezu gleiche thermische Belastung in der Wicklung gewährleistet ist. Mittels eines im Querschnitt festen herkömmlichen elektrischen Leiters ist diese Form der technischen Fertigung nicht möglich.

Die elektrischen Leiter sind parallel auf dem Träger zueinander angeordnet. Weiterhin kann vorteilhafterweise der Träger aus einem elektrisch isolierenden Material bestehen.

Erfindungsgemäß ist ebenfalls ein Verfahren zur Herstellung einer Wicklung für einen Transformator vorgesehen, wobei zwischen mindestens zwei elektrischen Leiter auf einem Träger angeordnet werden, wobei die elektrischen Leiter gegeneinander isoliert sind und der Träger in eine gebogene Form gebogen wird. Vorteilhafterweise wird der Träger in Form einer zylindrischen Spirale ausgestaltet, wobei der Radius dieser so gestalteten Wendelform dem Radius der Wicklung entspricht.

Weitere vorteilhafte Ausgestaltungen ergeben sich aus den Unteransprüchen. Die Erfindung wird anhand einiger Ausführungsbeispiele in den Zeichnungen näher erläutert. Es zeigen
- Fig. 1: eine perspektivische Sicht der Wicklung;
- Fig. 2: eine Aufsicht auf den Träger mit vier elektrischen Leitern;
- Fig. 3: eine Aufsicht auf einen Träger bestehend aus zwei Trägerelementen;
- Fig. 4: eine perspektivische Sicht eines Trägers in Wendelform

Die Fig. 1 zeigt eine perspektivische Sicht der Wicklung 1. Im gezeigten Beispiel der Fig. 1 ist auf einem Träger 2 ein elektrischer Leiter 3a, 3b, 3c, 3d (nicht dargestellt) und eine zumindest teilweise elektrische Isolation 4a, 4b, 4c aufgebracht. Der Träger 2 weist eine gebogene Form auf, die dem Radius der Wicklung 1 entspricht. Die elektrische Isolation 4a, 4b, 4c wird im gezeigten Beispiel der Fig. 1 durch eine Gießharzummantelung 5 gewährleistet. In sofern besteht die Möglichkeit, dass auf den Träger 2 entsprechende elektrische Leiter 3a, 3b, 3c, 3d angeordnet sind und in einem nachfolgenden Fertigungsprozess eine entsprechende Gießharzummantelung 5 den Träger 2 vollständig umschließt. Aufgrund der elektrischen Isolationseigenschaften der Gießharzummantelung 5 erfüllt die Gießharzummantelung damit die Funktion der elektrischen Isolation 4a, 4b, 4c.

Die Fig. 2 zeigt eine Aufsicht auf den Träger 2 mit vier elektrischen Leitern 3a, 3b, 3c, 3d. Zwischen den jeweiligen elektrischen Leitern 3a, 3b, 3c, 3d ist eine elektrische Isolation 4a, 4b, 4c auf dem Träger 2 angeordnet. Es besteht entweder die Möglichkeit, dass der elektrische Leiter 3a, 3b, 3c, 3d auf dem aus einem Isolationsmaterial bestehenden Träger 2 aufgebracht wird. In diesem Fall sind die Hohlräume zwischen den Leitern 3a, 3b, 3c, 3d automatisch elektrisch isoliert und weisen entsprechende Isolationsbereiche 4a, 4b, 4c auf. Ebenfalls ist es möglich, dass der Träger 2 aus einem elektrisch leitenden Material besteht und durch gezielte Arbeitsverfahren Regionen zwischen den einzelnen Leitern 3a, 3b, 3c, 3d so verändert werden, dass sie eine elektrische Isolationseigenschaft aufweisen und damit eine elektrische Isolation 4a, 4b, 4c darstellen.

Eine Aufsicht auf einen Träger 2, bestehend aus zwei Trägerelementen 6a, 6b ist in der Fig. 3 dargestellt. Der Träger 2 weist zwei elektrische Leiter 3a, 3b auf, die parallel zueinander angeordnet sind. Zwischen den elektrischen Leitern 3a, 3b ist eine elektrische Isolation 4a angeordnet. Der Träger 2 besteht aus zwei Trägerelementen 6a, 6b, die mittels entsprechender Verbindungselemente 7a, 7b zu einem Träger kombinierbar sind. Die Verbindungselemente 7a,7b weist insbesondere solche Formen auf, die eine einfache, feste und permanente Verbindung gewährleisten. Insbesondere gegeneinander korrespondierende Formen, wie beispielsweise Schwalbenschwanz-Verbindungen, sind hiervon umfasst. Auch herkömmliche Verbindungstechniken, wie das Verschrauben oder das Verschweißen, wird mittels der vorgenannten Verbindungselemente 7a,7b ermöglicht. Entweder ist möglich, jeweilige Kreissegmente des Trägers 2 zu bilden, die eine jeweilige vertikale Verbindung zu oben beziehungsweise unten angeordneten weiteren Trägersegmenten des Trägers 2 besitzen. Des Weiteren ist es mittels der Trägerelemente 6a, 6b möglich, den Träger 2 in Form einer zylindrischen Spirale zu konzipieren und somit eine praktisch endlos laufende Wicklung 1 herstellen zu können.

Eine perspektivische Sicht eines Trägers 2 in Wendelform ist in der Fig. 4 gezeigt. Vorteilhafterweise kann mit dieser Form des Trägers eine praktisch unendlich lange Spule konzipiert werden. Dadurch ergibt sich die Möglichkeit, eine Wicklung 1 unabhängig von entsprechenden Teilwicklungen herstellen zu können, was den Fertigungsprozess erheblich beschleunigt und kostengünstiger gestaltet.

Durch das Verfahren gemäß der vorliegenden Erfindung ergibt sich der Vorteil, dass eine Wicklung 1 für einen Transformator als fortlaufende, einstückige Spule hergestellt werden kann. Damit entfällt die Herstellung einzelner Spulen beziehungsweise Teilwicklungen, die erst sehr umständlich zu einer Wicklung 1 verbunden werden müssen. Die dabei notwendigen elektrischen Verbindungen beeinflussen das Leistungsverhalten der entsprechenden Wicklung 1 negativ. Des Weiteren können radiale Kühlungskanäle entfallen, was eine verhältnismäßig kleinere Wicklung 1 im Vergleich zu herkömmlichen Wicklungen gewährleistet. Des Weiteren kann innerhalb der gesamten Wicklung 1 die mögliche Spannungsbeanspruchung zwischen den einzelnen Windungssegmenten berechnet werden und an den Stellen höherer Spannungsbeanspruchungen durch entsprechende wicklungstechnische Maßnahmen vollständig vermieden werden. Insbesondere die Führung des elektrischen Leiters 3a, 3b, 3c, 3d auf dem Träger sowie Breite und/oder der Querschnitt der elektrischen Leiter 3a, 3b, 3c, 3d können somit gezielt verändert und damit die Spannungsbeanspruchung fertigungstechnisch minimiert werden. Dadurch ergibt sich die Möglichkeit, prüfungsspannungsfestere Wicklungen 1 im Vergleich zu bisher bekannten herzustellen.

## Patentansprüche

1. Wicklung (1) für einen Transformator mit einem gewickelten elektrischen Leiter (3a,3b,3c,3d), wobei der elektrische Leiter (3a,3b,3c,3d) zumindest teilweise eine elektrische Isolation (4a,4b,4c) aufweist,
**dadurch gekennzeichnet, dass** auf einem Träger (2) mindestens zwei elektrische Leiter (3a,3b,3c,3d) angeordnet sind, wobei die elektrischen Leiter (3a, 3b, 3c, 3d) gegeneinander isoliert sind und der Träger (2) eine gebogene, wendelförmige Form aufweist, die dem Radius der Wicklung entspricht, wobei die Wicklung (1) als fortlaufende Spule ausgebildet ist.

2. Wicklung (1) nach Anspruch 1,
**dadurch gekennzeichnet, dass** der Träger (2) in Form einer Wendel ausgestaltet und damit eine einstückige Herstellung des elektrischen Leiters (3a,3b,3c,3d) gewährleistet ist.

3. Wicklung (1) nach einem der Ansprüche 1 oder 2,
**dadurch gekennzeichnet, dass** ein Trägerelement (6a,6b) als einstückige Scheibe ausgestaltet ist, wobei das Trägerelement (6a,6b) mittels Aussparungsund/oder Verbindungselementen (7a,7b) mit weiteren Trägerelementen (6a,6b) zu einem Träger (2) kombinierbar ist.

4. Wicklung (1) nach einem der Ansprüche 1 bis 3,
**dadurch gekennzeichnet, dass** der Träger (2) durch eine lasertechnische Behandlung in elektrisch leitenden Zonen als elektrischer Leiter (3a,3b,3c,3d) und in elektrisch isolierende Zonen als Isolation (4a,4b,4c) aufteilbar ist.

5. Wicklung (1) nach einem der Ansprüche 1 bis 3,
**dadurch gekennzeichnet, dass** der Träger (2) durch eine galvanische Behandlung in elektrisch leitenden Zonen als elektrischer Leiter (3a,3b,3c,3d) und in elektrisch isolierende Zonen als Isolation (4a,4b,4c) aufteilbar ist.

6. Wicklung (1) nach einem der Ansprüche 1 bis 5,
**dadurch gekennzeichnet, dass** in dem Träger (2) zur Einbringung von elektrisch leitenden Materialien, insbesondere Kohlenstoffnanoröhrchen, Aussparungen (8) vorhanden sind, wobei die elektrisch leitenden Materialien den elektrischen Leiter (3a,3b,3c,3d) definieren.

7. Wicklung (1) nach einem der Ansprüche 1 bis 6,
**dadurch gekennzeichnet, dass** zwischen einzelnen Segmenten des Trägers (2) eine Isolationsfolie während des Herstellungsvorgangs einbringbar ist.

8. Wicklung (1) nach einem der Ansprüche 1 bis 7,
**dadurch gekennzeichnet, dass** die Breite und/oder der Querschnitt der elektrischen Leiter (3a,3b,3c,3d) auf dem Träger (2) ortsabhängig variieren können.

9. Wicklung (1) nach einem der Ansprüche 1 bis 8,
**dadurch gekennzeichnet, dass** die elektrischen Leiter (3a,3b,3c,3d) auf dem Träger (2) parallel zueinander angeordnet sind.

10. Wicklung (1) nach einem der Ansprüche 1 bis 9,
**dadurch gekennzeichnet, dass** der Träger (2) aus einem elektrisch isolierenden Material besteht.

11. Verfahren zur Herstellung einer Wicklung (1) für einen Transformator mit einem gewickelten elektrischen Leiter (3a,3b,3c,3d), wobei der elektrische Leiter (3a,3b,3c,3d) eine elektrische Isolation (4a,4b,4c) aufweist,
**dadurch gekennzeichnet, dass** mindestens zwei elektrischen Leiter (3a,3b,3c,3d) auf einem Träger (2) angeordnet werden, wobei die elektrischen Leiter (3a,3b,3c,3d) gegeneinander isoliert sind und der Träger (2) in eine gebogene wendelförmige Form gebogen wird, die dem Radius der Wicklung entspricht, wobei die Wicklung (1) als fortlaufende Spule ausgebildet wird.

12. Verfahren nach Anspruch 11,
**dadurch gekennzeichnet, dass** der Träger (2) in Form einer Wendel einstückig ausgestaltet wird, wobei der Radius der zylindrischen Spirale dem Radius der Wicklung (1) entspricht.

13. Verfahren nach einem der Ansprüche 11 oder 12, zur Herstellung einer Wicklung (1) nach einem der Ansprüche 1 bis 10.

## Claims

1. Winding (1) for a transformer having a wound electrical conductor (3a, 3b, 3c, 3d), with the electrical conductor (3a, 3b, 3c, 3d) having electrical insulation (4a, 4b, 4c) at least in places,
**characterized in that**
at least two electrical conductors (3a, 3b, 3c, 3d) are arranged on a support (2), with the electrical conductors (3a, 3b, 3c, 3d) being isolated from one another, and with the support (2) having a curved, helical shape which corresponds to the radius of the winding, the winding (1) being formed as a continuous coil.

2. Winding (1) according to Claim 1,
**characterized in that**
the support (2) is in the form of a helix, therefore ensuring that the electrical conductor (3a, 3b, 3c, 3d) is produced in one piece.

3. Winding (1) according to one of Claims 1 or 2,
**characterized in that**
a support element (6a, 6b) is in the form of an integral disk, in which case the support element (6a, 6b) can be combined with further support elements (6a, 6b) to form a support (2) by means of cutout and/or connecting elements (7a, 7b).

4. Winding (1) according to one of Claims 1 to 3,
**characterized in that**
the support (2) can be subdivided by laser treatment into electrically conductive zones as electrical conductors (3a, 3b, 3c, 3d) and into electrically insulating zones as insulation (4a, 4b, 4c).

5. Winding (1) according to one of Claims 1 to 3,
**characterized in that**
the support (2) can be subdivided by electrochemical treatment into electrically conductive zones as electrical conductors (3a, 3b, 3c, 3d) and into electrically insulating zones as insulation (4a, 4b, 4c).

6. Winding (1) according to one of Claims 1 to 5,
**characterized in that**
cutouts (8) are provided in the support (2) in order to introduce electrically conductive materials, in particular carbon nanotubes, with the electrically conductive materials defining the electrical conductor (3a, 3b, 3c, 3d).

7. Winding (1) according to one of Claims 1 to 6,
**characterized in that**
an insulation film can be introduced between individual segments of the support (2) during the production process.

8. Winding (1) according to one of Claims 1 to 7,
**characterized in that**
the width and/or the cross section of the electrical conductors (3a, 3b, 3c, 3d) on the support (2) can be varied as a function of the position.

9. Winding (1) according to one of Claims 1 to 8,
**characterized in that**
the electrical conductors (3a, 3b, 3c, 3d) are arranged parallel to one another on the support (2).

10. Winding (1) according to one of Claims 1 to 9,
**characterized in that**
the support (2) is composed of an electrically insulating material.

11. Method for producing a winding (1) for a transformer having a wound electrical conductor (3a, 3b, 3c, 3d), with the electrical conductor (3a, 3b, 3c, 3d) having electrical insulation (4a, 4b, 4c),
**characterized in that**
at least two electrical conductors (3a, 3b, 3c, 3d) are arranged on a support (2), with the electrical conductors (3a, 3b, 3c, 3d) being isolated from one another, and with the support (2) being bent to a curved helical shape which corresponds to the radius of the winding, the winding (1) being formed as a continuous coil.

12. Method according to Claim 11,
**characterized in that**
the support (2) is in the form of an integral helix, with the radius of the cylindrical helix corresponding to the radius of the winding (1).

13. Method according to one of Claims 11 or 12, for producing a winding (1) according to one of Claims 1 to 10.

## Revendications

1. Enroulement ( 1 ) pour un transformateur ayant un conducteur ( 3a, 3b, 3c, 3d ) électrique enroulé, le conducteur ( 3a, 3b, 3c, 3d ) électrique ayant au moins en partie un isolant ( 4a, 4b, 4c ) électrique,
**caractérisé en ce que**
au moins deux conducteurs ( 3a, 3b, 3c, 3d ) sont disposés sur un support ( 2 ), les conducteurs ( 3a, 3b, 3c, 3d ) électriques étant isolés les uns par rapport aux autres et le support ( 2 ) a une forme courbée en hélice qui correspond au rayon de l'enroulement, l'enroulement ( 1 ) étant constitué sous la forme d'une bobine continue.

2. Enroulement ( 1 ) suivant la revendication 1,
**caractérisé en ce que**
le support ( 2 ) est sous la forme d'une hélice et ainsi une fabrication d'un seul tenant du conducteur ( 3a, 3b, 3c, 3d ) électrique est assurée.

3. Enroulement ( 1 ) suivant l'une des revendications 1 ou 2,
**caractérisé en ce que**
un élément ( 6a, 6b ) de support est constitué sous la forme d'un disque d'un seul tenant, l'élément ( 6a, 6b ) de support pouvant être combiné à d'autres éléments ( 6a, 6b ) de support en un support ( 2 ), au moyen d'éléments ( 7a, 7b ) à évidement et/ou de liaison.

4. Enroulement ( 1 ) suivant l'une des revendications 1 à 3,
**caractérisé en ce que**
le support ( 2 ) peut être subdivisé par un traitement en technique laser en des zones conductrices de l'électricité servant de conducteur ( 3a, 3b, 3c, 3d ) électrique et en des zones isolantes du point de vue électrique servant d'isolant ( 4a, 4b, 4c ).

5. Enroulement ( 1 ) suivant l'une des revendications 1 à 3,
**caractérisé en ce que**
le support ( 2 ) peut être subdivisé, par un traitement galvanique, en des zones conductrices de l'électricité servant de conducteur ( 3a, 3b, 3c, 3d ) électrique et en des zones isolantes du point de vue électrique servant d'isolant ( 4a, 4b, 4c ).

6. Enroulement ( 1 ) suivant l'une des revendications 1 à 5,
**caractérisé en ce que**
il y a dans le support ( 2 ), pour y mettre des matériaux conducteurs de l'électricité, notamment des nanotubes de carbone, des évidements ( 8 ), les matériaux conducteurs d'électricité définissant les conducteurs ( 3a, 3b, 3c, 3d ) électriques.

7. Enroulement ( 1 ) suivant l'une des revendications 1 à 6,
**caractérisé en ce que**
une feuille isolante peut être mise entre divers segments du support ( 2 ) pendant l'opération de fabrication.

8. Enroulement ( 1 ) suivant l'une des revendications 1 à 7,
**caractérisé en ce que**
la largeur et/ou la section transversale des conducteurs ( 3a, 3b, 3c, 3d ) électrique peut varier en fonction de l'emplacement sur le support ( 2 ).

9. Enroulement ( 1 ) suivant l'une des revendications 1 à 8,
**caractérisé en ce que**
les conducteurs ( 3a, 3b, 3c, 3d ) électriques sont disposés sur le support ( 2 ) en étant parallèles entre eux.

10. Enroulement ( 1 ) suivant l'une des revendications 1 à 9,
**caractérisé en ce que**
le support ( 2 ) est en un matériau isolant du point de vue électrique.

11. Procédé de fabrication d'un enroulement ( 1 ) pour un transformateur ayant un conducteur ( 3a, 3b, 3c, 3d ) électrique enroulé, le conducteur ( 3a, 3b, 3c, 3d ) électrique ayant un isolant ( 4a, 4b, 4c ) électrique,
**caractérisé en ce que**
on met au moins deux conducteurs ( 3a, 3b, 3c, 3d ) électriques sur un support ( 2 ), les conducteurs ( 3a, 3b, 3c, 3d ) électriques étant isolés les uns par rapport aux autres et le support ( 2 ) étant courbé suivant une forme courbée hélicoïdale qui correspond au rayon de l'enroulement, l'enroulement ( 1 ) étant constitué sous la forme d'une bobine continue.

12. Procédé suivant la revendication 11,
**caractérisé en ce que**
le support ( 2 ) est constitué d' un seul tenant sous la forme d'une hélice, le rayon des spirales cylindriques correspondant au rayon de l'enroulement ( 1 ).

13. Procédé suivant l'une des revendications 11 ou 12, pour la fabrication d'un enroulement ( 1 ) suivant l'une des revendications 1 à 10.
